# FASCICULE DE BREVET EUROPEEN

(11) **EP 2 508 333 B1**
(45) Date de publication et mention de la délivrance du brevet: **02.11.2016**
(21) Numéro de dépôt: 12305348.0
(22) Date de dépôt: 26.03.2012
(51) Int. Cl.: B30B 9/32, B30B 9/06

(54) **Machine de traitement des boues d'usinage pour la fabrication de briquettes**
Behandlungsvorrichtung von bearbeitungsschlämmen zur Herstellung von Presslingen
Machine for processing of machining sludges for the manufacturing of briquets

(30) Priorité: 04.04.2011 FR 1152878
(43) Date de publication de la demande: 10.10.2012
(73) Titulaire: Société Forézienne Hydraulique et Pneumatique SFH, 42000 Saint-Etienne (FR)
(72) Inventeur: Marnas, Yves, 42600 CHALAIN D'UZORE (FR)
(74) Mandataire: Cabinet Laurent & Charras

(56) Documents cités:
- WO-A2-2004/037525
- DE-A1- 3 002 420
- DE-U1- 8 103 406
- JP-A- 10 000 528
- JP-A- 2002 137 095
- JP-A- 2005 014 072
- US-A- 5 664 492
- US-A- 5 934 188

## Description

L'invention se rattache au secteur technique des traitements des boues d'usinage et des machines et/ou installations de mise en oeuvre.

Les boues d'usinage sont générées par les procédés et machines de rectification, meuleuses et machines-outils en général pour la réalisation de pièces mécaniques. Elles sont donc un mélange de composés solides métalliques sous forme de déchets, débris avec un fluide de lubrification et de coupe. Il y a donc une proportion non négligeable de composés fluides donnant un aspect pâteux engorgé d'huiles par exemple. Les déchets de boues d'usinage sont volumineux, encombrants, et doivent être évacués de leur lieu de production.

Les boues d'usinage ou de rectification ou déchets sont généralement constituées :
- D'une phase solide avec de fines particules métalliques, environ 60% et débris de meule (5%),
- D'une phase liquide (35%) contenant le plus souvent des hydrocarbures.

En raison de cette présence d'hydrocarbures, les boues de rectification sont classées dans la catégorie des déchets dangereux.

Il existe des techniques de prétraitement afin de diminuer la proportion de phase liquide et de réduire la dangerosité des boues, notamment de décantation, d'égouttage, de pression, d'essorage. Les boues d'usinage sont ensuite traitées par fusion après briquetage ou agglomération, pyrolyse ou incinération en cimenterie.

Une réglementation en France en vigueur depuis Juillet 2002 oblige les industriels concernés à considérer le traitement des boues d'usinage. La réglementation pose de plus en plus de contraintes. Certains industriels se sont orientés vers la technologie de la fusion des boues, mais les investissements sont coûteux en machines et en énergie

D'autres se sont orientés vers le traitement des boues d'usinage par compactage, mais les solutions mises en oeuvre ne permettent pas une évacuation de la phase liquide dans des proportions satisfaisantes et la tenue des briquettes est très aléatoire car très friables. En toute hypothèse, les briquettes obtenues selon l'Art Antérieur ne peuvent en leur état constituer des produits secondaires à d'autres fins. La collecte des fluides engorgeant les boues d'usinage reste très aléatoire.

Il est connu par le document US N° 5 664 492 un procédé et une machine de fabrication de briquettes à partir de boues d'usinage qui possède les caractéristiques du préambule de la revendication 1. Les documents suivants traitent également de ce procédé : JP 2003 311576, DE 30 02 420, WO2004/037525, EP 1 380 406, JP 10 000528, JP 2005 014072, DE 198 12 459, JP 2001 087978, JP 2002 137095, DE 44 46 494, EP 0 490 148.

Une autre problématique du traitement des boues d'usinage était liée à l'échelle ou la taille de l'entreprise concernée. Certaines entreprises ont de faibles tonnages de boues d'usinage et celles-ci n'ont pas le choix quant aux modalités de leur évacuation. Elle s'effectue en l'état des boues collectées vers un centre de collecte et de traitement.

Par ailleurs, si la configuration en briquette et la seule forme acceptée par les aciéristes pour exécuter ces opérations de traitement, la capacité des briquettes fournies en tenue, en dosage de phase liquide par rapport à la phase solide reste aléatoire, ce qui limite considérablement le traitement de ces boues d'usinage malgré la réglementation.

La démarche du Demandeur a donc été d'obvier à l'ensemble de ces contraintes, d'assurer une meilleure qualité des briquettes obtenues afin d'en constituer un produit secondaire en vue d'autres applications.

La démarche de Demandeur a aussi été de répondre aux besoins des entreprises concernées par le volume de ces boues d'usinage, quel qu'en soit le tonnage et de proposer une machine apte à être adaptée à des besoins divers en volume de boues à traiter. Bien entendu, la solution à mettre en oeuvre devait aussi tenir compte d'impératifs économiques et financiers car la valorisation des boues d'usinage reste de faible valeur ajoutée.

L'ensemble de ces objectifs a ainsi amené le Demandeur à réfléchir et à concevoir une machine de traitement des boues d'usinage selon la revendication 1 particulièrement optimisant en terme de qualité de produit, de briquettes obtenues, en matière de collecte des fluides de coupe et adaptée à diverses tailles d'entreprises aux tonnages de collecte de boues d'usinage variées.

Selon une première caractéristique, la machine de traitement des boues d'usinage en vue de la fabrication de briquettes, est remarquable en ce qu'elle comprend un bâti recevant une cuve destinée à recevoir les boues d'usinage à traiter, un mécanisme à vis sans fin hélicoïdal pour acheminer la matière, commandé par un moteur, une plateforme-support recevant des blocs-supports horizontaux, parallèles, espacés l'un de l'autre pour définir un couloir horizontal permettant la translation d'un tiroir commandé par vérin, le dit tiroir étant agencé pour recevoir sur sa face supérieure ou sur sa face inférieure une plaque d'appui et de compression agencée avec une pluralité de canaux pour autoriser l'évacuation du fluide de coupe, et en ce que la plaque de compression comprend une zone centrale circulaire correspondant à la partie d'appui de la briquette et tout autour des canaux circulaires et orientés pour permettre l'évacuation du fluide issu de la compression, et en ce que les canaux sont établis dans l'épaisseur de la plaque et sont orientés pour évacuer le fluide dans un bloc réservoir, et en ce que la machine comprend de part et d'autre des blocs, une zone de réception et d'évacuation des briquettes compactées et à l'opposé un bac réservoir de collecte des fluides de lubrification et de coupe issus de la formation et compactage de la briquette, et en ce que la machine comprend un vérin de poussée verticale susceptible d'assurer la compaction de la matière dans des chambres formées au-dessous ou au-dessus du tiroir réceptionnant la matière à compacter, et en ce que les blocs sont agencés avec des ouvertures verticales en alignement pour autoriser le passage et l'écoulement de la matière et des pistons des vérins.

Ces caractéristiques et d'autres encore ressortiront bien de la suite de la description.

Pour fixer l'objet de l'invention illustré d'une manière non limitative aux figures des dessins où :
- La figure 1 est une vue d'une machine de fabrication de briquettes à partir de boues d'usinage, la machine étant représentée de manière schématique vue en coupe avec les éléments essentiels de l'invention dans une première version de réalisation et de positionnement d'une plaque de compression de la briquette et d'évacuation de fluide,
- La figure 2 est une vue partielle et à grande échelle illustrant les moyens nécessaires à la fabrication des briquettes,
- La figure 3 est une vue selon la figure 2 en perspective,
- La figure 4 est une vue partielle illustrant la configuration d'un des moyens essentiels de l'invention, à savoir la plaque d'appui permettant la configuration de la briquette et la collecte et évacuation du fluide de coupe.
- La figure 5 est une vue partielle à caractère schématique illustrant une seconde version et de positionnement de la plaque de compression et d'évacuation de fluide, la machine dans ses principaux éléments étant représentée en phase initiale de préparation à la fabrication des briquettes,
- La figure 6 est une vue selon la figure 5 en situation intermédiaire,
- La figure 7 est une vue suivant la figure 6 dans la configuration de la compression de la briquette,
- La figure 8 illustre l'évacuation de la briquette,
- La figure 9 représente en une vue partielle illustrant l'optimisation avec suppression des jeux empêchant ou limitant la circulation des fluides.
- La figure 10 est une vue partielle illustrant le positionnement de la briquette sur la plaque de compression et d'évacuation du fluide.

Afin de rendre plus concret l'objet de l'invention, on le décrit maintenant d'une manière non limitative illustré aux figures des dessins.

Le procédé de fabrication des briquettes à partir de boues d'usinage consiste à introduire les boues d'usinage dans une machine présentant une cuve de réception, et à alimenter dans une chambre de compaction des doses de boues d'usinage en vue de constituer des briquettes, chaque dose de boues d'usinage étant sous un effet de pression comprimée à l'encontre d'une plaque de compression et d'évacuation des fluides pour l'obtention de briquettes à haute tenue, puis à évacuer chaque briquette obtenue hors de la machine et simultanément collecter les fluides découlant de la compression et de leur éjection par rapport à la briquette, les fluides étant collectés dans un bac-réservoir pour ensuite être évacués.

Le procédé selon l'invention permet de positionner la plaque de compression de la briquette et d'évacuation des fluides sous l'effet de la compression selon différentes mises en oeuvre de la machine tout en conservant les mêmes moyens principaux. La plaque de compression de la briquette et d'évacuation des fluides pourra ainsi être positionnée sur un moyen support en forme de tiroir dans une position haute ou dans une position basse, selon que l'effort de poussée et de compression s'effectue verticalement par le haut de la machine ou par le bas de celle-ci comme cela est représenté aux figures des dessins et selon les modes de fonctionnement décrits ci-après.

Selon la configuration choisie de la machine, l'alimentation des boues d'usinage par le biais d'une cuve de remplissage s'effectuera verticalement ou transversalement comme exposé ci-après.

On va décrire ci-après la machine de traitement des boues d'usinage dans sa première version avec ses éléments principaux. La machine est ainsi conçue pour permettre la fabrication de briquettes de boues d'usinage dans un état compressé avec une élimination de fluide de lubrification et de coupe permettant l'obtention de briquettes non friables, ces briquettes étant évacuées une à une après fabrication et le fluide de lubrification et de coupe étant collecté, récupéré et acheminé en vue d'être réutilisé.

La machine de traitement des boues d'usinage est référencée dans son ensemble par (M). Elle comprend un bâti (B) de configuration parallépipédique susceptible de recevoir les différents composants et mécanismes. Dans sa partie haute, le bâti reçoit une cuve (1) destinée à recevoir les boues d'usinage à traiter. Un mécanisme à vis sans fin hélicoïdal (2) vertical commandé par un moteur (3) permet d'agiter la masse de boues d'usinage et faciliter l'introduction de doses dans un tube récepteur vertical (4). On a par ailleurs représenté de manière schématique l'armoire de commande électronique et hydraulique (5). Dans sa partie intermédiaire, à un niveau horizontal approprié, le bâti reçoit des traverses (6) avec une plateforme-support (7) à partir de laquelle sont fixés les composants de l'invention.

A partir de cette plateforme (7) sont disposés deux blocs-supports (8) et (9) horizontaux parallèles et espacés l'un de l'autre pour définir un couloir horizontal permettant la translation en va et vient d'un tiroir (10) commandé par un vérin (11). Chaque bloc (8) (9) est muni d'une ouverture traversante (8.1) (9.1), verticale et en alignement pour autoriser le passage et l'écoulement de la matière à compacter en provenance de la cuve précitée. Les deux blocs (8) et (9) sont reliés l'un à l'autre par des bridages (23) ou similaires permettant leur fixation et liaison définitives l'un par rapport à l'autre. Le bloc inférieur (9) est susceptible de constituer dans sa partie centrale une chambre (12) cylindrique dans laquelle sera fabriquée et compactée la briquette de boues d'usinage. Le bloc (9) est prolongé par le bas par un corps creux (13) autorisant le positionnement vertical d'un vérin de compression (14) susceptible d'agir en poussée comme il sera exposé ci-après. L'élément tiroir (10) sollicité en mouvement de va et vient horizontal par le vérin (11) est aménagé dans son épaisseur avec deux ouvertures, l'une cylindrique, l'autre semi-cylindrique (10.1) (10.2) dont les fonctions seront précisées par la suite. De part et d'autre des blocs (8) et (9) sont disposés respectivement une zone de réception (15) et d'évacuation des briquettes compactées (vers la gauche en regardant les dessins). A l'opposé est prévu un bac réservoir de collecte (16) des fluides de lubrification et de coupe issus de la formation et compactage de la briquette. L'ouverture cylindrique (10.1) formée sur le tiroir est destinée à être en alignement des ouvertures (8.1) (9.1) pour le chargement de la matière à compacter et ce ainsi dans une première position du tiroir (10). Cette ouverture (10.1) est située du côté du bac réservoir (16). L'autre ouverture (10.2) est conformée à l'extrémité opposée du tiroir et présente une configuration semi-cylindrique, et donc ouverte, pour permettre l'évacuation de la briquette fabriquée comme il sera exposé par la suite. Le tiroir (10) est par ailleurs agencé sur son plan horizontal inférieur pour la réception d'une plaque d'appui et de compression (17) agencée avec une pluralité de canaux (17.1) pour permettre l'évacuation du fluide de coupe vers le bac réservoir (16) et de collecte du fluide issu de la phase de compactage de la briquette. Comme représenté aux figures 1, 2 et 3, dans la première version de réalisation de la machine, cette plaque de compression (17) et d'évacuation des fluides se trouve donc orientée côté bloc inférieur (9) pour être en regard de la chambre (12) de réception des boues d'usinage. En se référant à la figure 4, la plaque de compression (17) comprend dans une version optimisée une zone centrale (17.1) circulaire correspondant à la partie d'appui de la briquette et tout autour des canaux circulaires (17.2) et orientés pour permettre l'évacuation du fluide issu de la compression. Ces canaux sont établis dans l'épaisseur de la plaque (17) et sont orientés pour évacuer le fluide vers le bac réservoir (16).

Le fonctionnement dans cette première mise en oeuvre illustré figures 1, 2 et 3 est donc le suivant

En phase initiale, le tiroir (10) est déplacé de sorte que son ouverture cylindrique (10.1) soit directement dans le prolongement des ouvertures (8.1) (9.1) formées sur les blocs (8) et (9) pour le passage de la matière alimentée par la vis (2) à travers le tube récepteur 4. Le vérin de poussée (14) est relevé de sorte que la partie piston (14.1) vient affleurer dans la partie basse de la chambre (12) en constituant un plan d'appui de la matière collectée. Lorsque la chambre (12) est remplie de matière, le tiroir (10) est déplacé transversalement dans une position seconde intermédiaire au terme de laquelle la plaque de compression (17) vient obturer par le haut la chambre (12). En pratique, la plaque de compression (17) est positionnée de sorte que sa partie centrale circulaire (17.1) soit en regard de la chambre (12). Dans cette situation, le vérin de poussée (14) est sollicité verticalement et crée le compactage de la briquette et l'écoulement du fluide qui s'évacue à travers les différents canaux jusqu'au bac réservoir (16). Lorsque le compactage a été effectué dans les conditions souhaitées avec l'obtention d'une briquette non friable, il convient alors d'évacuer la briquette obtenue. Le tiroir (10) est alors translaté une nouvelle fois vers l'arrière par l'action du vérin (11) jusqu'à présenter la seconde ouverture semi-cylindrique (10.2) en regard de la chambre (12). Ensuite, le vérin (14) assure le relevage de la briquette et sa sortie de la chambre (12) pour la positionner dans l'ouverture semi-cylindrique (10.2) formée dans le tiroir. Ce dernier est alors translaté vers l'avant selon une quatrième position sous l'action du vérin (11) pour amener la briquette vers la zone de réception (15) et de collecte. Une fois cette opération exécutée, il convient alors de procéder à un nouveau cycle opératoire.

Il convient maintenant de se référer aux figures 4 à 8 illustrant une deuxième version de la machine de compactage qui met en oeuvre les mêmes moyens dans une configuration sensiblement différente.

Comme représenté aux figures, la plaque (17) de compression et d'évacuation du fluide lors du compactage de la matière est disposée sur le plan supérieur du tiroir (10). L'acheminement des boues d'usinage s'effectue par le mécanisme à vis (2) sans fin hélicoïdal, dans ce cas disposé horizontalement, ou selon une orientation angulaire permettant la meilleure pénétration de la boue. Il permet l'introduction de la matière à compacter dans la chambre (18) disposée verticalement au-dessus du tiroir et formée dans un corps (21). Le vérin de contre-poussée (19) est disposé verticalement par le haut et pénètre dans une chemise (20) cylindrique formée sur un corps (21) pour assurer une compression de la matière dans la chambre (18). Le tiroir (10) est toujours guidé entre les corps (8) et (9) et soumis à un mouvement transversal horizontal de va et vient sous l'action du vérin (11) dans les mêmes conditions que précédemment. Dans cette mise en oeuvre, le tiroir (10) ne présente pas les ouvertures (10.1) (10.2) agencées dans la première réalisation. On achemine ainsi par la vis (2) de la matière à compacter dans la chambre (18), et le tiroir (10) est dans la position de sorte que la partie centrale circulaire (17.1) de la plaque (17) soit en regard de la chambre (18) et que la matière à compacter vienne se situer dans cette zone circulaire. Le vérin de poussée (19) vertical vient alors compacter la matière dans la chambre (18) ainsi formée à l'encontre de la plaque de compression et d'évacuation de fluide, et celle-ci assure l'appui de la matière et l'écoulement du fluide évacué. Comme représenté figure 10, le piston du vérin (19) présente une pièce d'usure (19.1) démontable en contact avec la matière à compacter pour constituer la briquette. L'opération de compactage par le vérin (19) peut être régulée en une ou plusieurs fois, selon une programmation préétablie, progressive pour permettre une évacuation du fluide engorgeant la briquette dans les meilleures conditions. Le fluide est collecté vers le bac réservoir à travers les canaux formés su la plaque de compression (17).

Lorsque l'opération de compactage est terminée, il convient alors d'évacuer la briquette obtenue. Le vérin (11) est sollicité en translation vers l'arrière pour libérer la chambre (18). Le vérin (19) assure par un mouvement vertical complémentaire descendant le positionnement et le transfert de la briquette sur une plaque (24) disposée en appui horizontal sur le corps inférieur (9). La briquette étant positionnée ainsi devant les tiroirs, celui-ci est à nouveau sollicité en déplacement, vers l'avant cette fois-ci, pour autoriser l'évacuation de la briquette obtenue vers la zone (15) de collecte, par glissement et poussée sur la plaque du au déplacement du tiroir (10) Puis un nouveau cycle opératoire recommence.

On a représenté figure 9 une optimisation particulière de la machine pour le contrôle d'écoulement des fluides. En pratique, le corps (9) qui présente sur sa partie supérieure ou inférieure la plaque (24) disposée sous le tiroir (10) présente une ouverture (9.1) pour le positionnement d'un vérin de contre-poussée (22). Celui-ci par son piston (22.1) assure une poussée sur la plaque (24) qui permet un appui de la plaque de compression (17) contre de la chemise (20). On a donc ainsi une suppression ou quasi élimination des jeux évitant l'écoulement du fluide éjecté lors de la fabrication et compression de la briquette.

La solution apportée par l'invention permet l'obtention de briquettes de très grande qualité, non friables avec une élimination maximum des fluides engorgeant les boues d'usinage constituant la matière des dites briquettes. La configuration particulière de la plaque de compression (17) constitue un aspect essentiel de l'invention. Son positionnement par rapport au tiroir permet de réaliser deux versions de la machine. Les opérations de poussée par les vérins de compression (14-19) sont définies de manière spécifiques pour effectuer les efforts en une ou plusieurs fois afin de contrôler et d'évacuer au mieux le fluide engorgeant la matière en cours de compactage.

La machine mise en oeuvre selon l'invention reste d'un coût d'investissement relativement peu important et peu être utilisé par des entreprises de tailles variables et ayant surtout des tonnages de boues d'usinage à évacuer dans des conditions variées.

L'invention répond aux différents objectifs recherchés à l'origine par le Demandeur.

S'agissant des mécanismes à commande électronique et hydrauliques, ceux-ci relèvent de la pratique de l'Homme de l'Art et n'ont pas été décrits.

## Revendications

1. Machine convenant pour le traitement des boues d'usinage en vue de la fabrication de briquettes comprenant un bâti recevant une cuve (1) destinée à recevoir les boues d'usinage à traiter, un mécanisme à vis sans fin hélicoïdal (2) pour acheminer la matière, commandé par un moteur (3), une plateforme-support (7) recevant des blocs-supports (8) (9) horizontaux, parallèles, espacés l'un de l'autre pour définir un couloir horizontal permettant la translation d'un tiroir (10) commandé par vérin (11), la machine comprenant de part et d'autre des blocs (8) et (9) une zone de réception (15) et d'évacuation des briquettes compactées et à l'opposé un bac réservoir de collecte (16) des fluides de lubrification et de coupe issus de la formation et compactage de la briquette,
**caractérisée en ce que** le dit tiroir (10) est agencé pour recevoir sur sa face supérieure ou sur sa face inférieure une plaque (17) d'appui et de compression agencée avec une pluralité de canaux (17.1) pour autoriser l'évacuation du fluide de coupe, **et en ce que** la plaque de compression (17) comprend une zone centrale (17.1) circulaire correspondant à la partie d'appui de la briquette et tout autour des canaux circulaires (17.2) et orientés pour permettre l'évacuation du fluide issu de la compression, **et en ce que** les canaux sont établis dans l'épaisseur de la plaque (17) et sont orientés pour évacuer le fluide dans un bloc réservoir,
**et en ce que** la machine comprend un vérin de poussée verticale (14), (19) susceptible d'assurer la compaction de la matière dans des chambres (12-18) formées au-dessous ou au-dessus du tiroir (10) réceptionnant la matière à compacter, **et en ce que** les blocs (8) (9) sont agencés avec des ouvertures verticales (8.1) (9.1) en alignement pour autoriser le passage et l'écoulement de la matière et des pistons des vérins (14) et (19).

2. Machine selon la revendication 1, **caractérisée en ce que** la plaque (17) de compression et d'évacuation du fluide est disposée sur le plan horizontal inférieur du tiroir, et **en ce que** le tiroir présente deux ouvertures, l'une cylindrique (10.1), l'autre semi-cylindrique ouverte (10.2), l'ouverture cylindrique étant situé côté bac réservoir (16) et l'ouverture semi-cylindrique côté évacuation des briquettes (15) et étant en extrémité du tiroir, et **en ce que** le bloc inférieur (9) constitue dans sa partie centrale une chambre (12) cylindrique de réception de la matière à compacter, **et en ce que** le bloc (9) est prolongé par le bas par un corps creux (13) autorisant le positionnement vertical d'un vérin de compression (14) agissant en poussée, **et en ce que** la vis d'alimentation (2) en matière est disposée verticalement et débouche dans le bloc (8) pour permettre l'introduction de la matière dans la chambre (12).

3. Machine selon la revendication 1, **caractérisée en ce que** la plaque (17) de compression et d'évacuation du fluide est disposée sur le plan supérieur du tiroir (10), **et en ce que** le mécanisme à vis sans fin (2) est disposé horizontalement ou selon une orientation angulaire et débouche dans une chambre (18) disposée verticalement au-dessus du tiroir (10), **et en ce que** le vérin de poussée (19) est disposé verticalement par le haut et pénètre dans une chemise (20) formée sur un corps (21) agencé avec la chambre (18), **et en ce que** le tiroir (10) est soumis à un mouvement de va et vient dans son couloir récepteur, pour assurer une double fonction respectivement le positionnement de la plaque de compression (17) en vue du compactage de la matière, ou le retrait de la plaque pour permettre l'évacuation de la briquette obtenue.

4. Machine selon la revendication 3, **caractérisée en ce que** le corps (9) présente une plaque (24) sur sa partie supérieure ou inférieure permettant l'évacuation des briquettes par glissement lors du déplacement du tiroir, et sous l'action d'un vérin de contre-poussée (22) assurant une limitation et/ou suppression des jeux.

## Patentansprüche

1. Maschine, die zur Aufbereitung von Bearbeitungsschlämmen zur Herstellung von Briketts geeignet ist, mit einem Gestell, das einen Behälter (1) zur Aufnahme der aufzubereitenden Bearbeitungsschlämme aufnimmt, einem schraubenförmigen, von einem Motor (3) angetriebenen Schneckenantrieb (2) für die Zufuhr des Materials, einer Trägerplattform (7), die horizontale, parallele Stützblöcke (8) (9) aufnimmt, die mit Abstand zueinander so angeordnet sind, dass sie einen horizontalen Korridor zum Verfahren eines über einen Zylinder (11) angetriebenen Schubkastens (10) bilden, wobei die Maschine beiderseits der Blöcke (8) und (9) einen Bereich zur Aufnahme (15) und zum Abführen der kompaktierten Briketts und gegenüber einen Auffangbehälter (16) zum Sammeln der beim Formen und Kompaktieren der Briketts anfallenden Schmier- und Schneidflüssigkeiten aufweist,
**dadurch gekennzeichnet, dass** der Schubkasten (10) so beschaffen ist, dass er an seiner Oberseite oder an seiner Unterseite eine Druck- und Stauchplatte (17) aufnimmt, die zur Ableitung der Schneidflüssigkeit mehrere Kanäle (17.1) aufweist, und dass die Stauchplatte (17) einen runden, mittleren, dem Anlagebereich des Briketts entsprechenden Bereich (17.1) und darum herum kreisförmig angeordnete und ausgerichtete Kanäle (17.2) zur Ableitung der beim Zusammendrücken anfallenden Flüssigkeit aufweist, und dass die Kanäle in der Dicke der Platte (17) ausgebildet und zur Ableitung der Flüssigkeit in einen Auffangbehälter ausgerichtet sind,
und dass die Maschine einen senkrecht wirkenden Zylinder (14), (19) umfasst, der das Kompaktieren des Materials in den Kammern (12-18) sicherstellen kann, welche unterhalb oder oberhalb des Schubkastens (10) angeordnet sind, in dem sich das zu kompaktierende Material befindet, und dass die Blöcke (8) (9) mit senkrechten, fluchtenden Öffnungen (8.1) (9.1) versehen sind, um die Durchführung und den Abfluss des Materials und der Zylinderkolben (14) und (19) zu ermöglichen.

2. Maschine nach Anspruch 1, **dadurch gekennzeichnet, dass** die Platte (17) zum Zusammendrücken und Ableiten der Flüssigkeit an der unteren Horizontalebene des Schubkastens angeordnet ist, und dass der Schubkasten zwei Öffnungen aufweist, die eine zylindrisch (10.1), die andere halbzylindrisch geöffnet (10.2), wobei die zylindrische Öffnung auf der Seite des Auffangbehälters (16) und die halbzylindrische Öffnung auf der Seite der Brikettabführung (15) und am Ende des Schubkastens angeordnet sind, und dass der untere Block (9) in seinem mittleren Teil eine zylindrische Kammer (12) zur Aufnahme des zu kompaktierenden Materials aufweist, und dass der Block (9) nach unten durch einen Höhlkörper (13) verlängert wird, der die senkrechte Positionierung eines in Stoßrichtung wirkenden Stauchzylinders (14) zulässt, und dass die Förderschnecke (2) zur Materialzuführung senkrecht angeordnet ist und zur Einführung des Materials in die Kammer (12) in den Block (8) mündet.

3. Maschine nach Anspruch 1, **dadurch gekennzeichnet, dass** die Platte (17) zum Zusammendrücken und Abführen der Flüssigkeit an der oberen Ebene (10) des Schubkastens angeordnet ist, und dass der Schneckenantrieb (2) waagerecht oder mit einer winkelmäßigen Ausrichtung angeordnet ist und in eine senkrecht oberhalb des Schubkastens (10) angeordnete Kammer (18) mündet, und dass der Stoßzylinder (19) senkrecht von oben angeordnet ist und in eine auf einem Körper (21) ausgebildete und mit der Kammer (18) verbundene Einlage (20) eindringt, und dass der Schubkasten (10) in seinem Aufnahmekorridor hin- und herbewegt wird, um eine Doppelfunktion, und zwar das Positionieren der Stauchplatte (17) zum Kompaktieren des Materials oder den Rückzug der Platte zum Abführen der erhaltenen Briketts, wahrzunehmen.

4. Maschine nach Anspruch 3, **dadurch gekennzeichnet, dass** der Körper (9) in seinem oberen oder unteren Bereich eine Platte (24) aufweist, die ein Abführen der Briketts durch Abrutschen beim Verfahren des Schubkastens und unter Einwirkung eines Gegenstoßzylinders (22) ermöglicht, wodurch auftretende Spiele eingeschränkt und/oder beseitigt werden können.

## Claims

1. A machine suitable for processing machining sludge with a view to making briquettes comprises a frame that receives a vessel (1) designed to receive machining sludge to be processed, a helical worm screw mechanism (2) for conveying the material, which mechanism is controlled by a motor (3), a support platform (7) receiving horizontal and parallel support blocks (8) (9) spaced apart from each other to define a horizontal corridor enabling a slide (10) controlled by an actuator (11) to move in translation, the machine having on one side of the blocks (8) (9) a receive and discharge zone (15) for receiving and discharging compacted briquettes and on the opposite side a collection reservoir receptacle (16) for collecting the lubrication and cutting fluids coming from forming and compacting the briquette,
**characterized in that** said slide (10) is arranged to receive on its top face or on its bottom face a bearing and compression plate (17) arranged with a plurality of channels (17.1) for allowing the cutting fluid to be discharged, and **in that** the compression plate (17) has a circular central zone (17.1) corresponding to the portion for bearing against the briquette and all around said central zone circular and directed channels (17.2) for enabling the fluid coming from the compression to be discharged, and **in that** the channels are established in the thickness of the plate (17) and are directed to discharge the fluid into a reservoir block,
and **in that** the machine comprises a vertical thrust actuator (14) (19) suitable or compacting the material in chambers (12-18) formed below or above the slide (10) and receiving the material to be compacted, and **in that** the blocks (8) (9) are arranged with vertical openings (8.1) (9.1) in alignment so as to enable the material and the pistons of the actuators (14) and (19) to pass and flow through them.

2. Machine according to claim 1, **characterized in that** the compression and fluid-discharge plate (17) is disposed on the bottom horizontal plane of the slide, and **in that** the slide is provided with two openings, one (10.1) of which is cylindrical, and the other (10.2) of which is semi-cylindrical and open-sided, the cylindrical opening being situated on the same side as the reservoir receptacle (16) and the semi-cylindrical opening being situated on the side on which the briquettes (15) are discharged, and being at the end of the slide, and **in that** in its central portion, the lower block (9) constitutes a cylindrical chamber (12) for receiving the material to be compacted, and **in that** the block (9) is extended downwards by a hollow body (13) allowing a thrust-acting compression actuator (14) to be positioned vertically, and **in that** the material feed screw (2) is disposed vertically and opens out into the block (8) to enable the material to be inserted into the chamber (12).

3. Machine according to claim 1, **characterized in that** the compression and fluid-discharge plate (17) is disposed on the top plane of the slide (10), and **in that** the worm screw (2) is disposed horizontally or at an angle and it opens out into a chamber (18) disposed vertically above the slide (10), and **in that** the thrust actuator (19) is disposed vertically from above and penetrates into a sleeve (20) formed on a body (21) arranged with the chamber (18), and **in that** the slide (10) is subjected to reciprocating movement in the corridor that receives it, in order to perform the two functions respectively of positioning the compression plate (17) with a view to compacting the material, or of removing the plate in order to enable the resulting briquette to be discharged.

4. Machine according to claim 3, **characterized in that** the body (9) has a plate (24) on its top or bottom portion for the purpose of discharging the briquettes by them sliding during the movement of the slide, and under the action of a counter-thrust actuator (22) limiting and/or eliminating the clearances.
